# EUROPÄISCHE PATENTSCHRIFT

(11) **EP 4 428 325 B1**
(45) Veröffentlichungstag und Bekanntmachung des Hinweises auf die Patenterteilung: **05.11.2025**
(21) Anmeldenummer: 23220437.0
(22) Anmeldetag: 28.12.2023
(51) Int. Cl.: E04G 21/04

(54) **VERTEILERMASTARM**
DISTRIBUTION MAST ARM
BRAS DE MÂT DISTRIBUTEUR

(30) Priorität: 07.03.2023 DE 202023101065 U
(43) Veröffentlichungstag der Anmeldung: 11.09.2024
(73) Patentinhaber: Liebherr-Mischtechnik GmbH, 88427 Bad Schussenried (DE)
(72) Erfinder: SCHLEGEL, Maximilian, 88427 Bad Schussenried (DE)
(74) Vertreter: Laufhütte, Dieter

(56) Entgegenhaltungen:
- WO-A1-2015/032049
- WO-A1-2021/179546
- DE-A1- 2 317 595
- DE-U1- 20 218 877
- JP-A- 2004 124 357

## Beschreibung

Die vorliegende Erfindung betrifft einen Verteilermastarm für eine Betonpumpe, insbesondere mobile Betonpumpe, wobei der Verteilermastarm eine Tragstruktur mit mindestens zwei Seitenwänden umfasst.

Mobile Betonpumpen, bspw. Autobetonpumpen, sind fahrbare Betonpumpen, die über einen Verteilermast und einer daran befestigten Förderleitung Beton typischerweise in einem bestimmten Radius, der 20 bis 50 m oder sogar mehr umfasst, um die mobile Betonpumpe herum abgeben können. In der Regel kommen mobile Betonpumpen beim Bau von Gebäuden zum Einsatz, um den angelieferten Beton direkt an den Ort der finalen Verwendung befördern zu können. Mit Hilfe des Verteilermastes ist es dabei möglich, den Beton nicht nur auf Bodenniveau, sondern auch darüber oder darunter bereitzustellen.

Der Verteilermast weist mehrere gelenkig miteinander verbundene Verteilermastarme auf. Dadurch kann der Verteilermast für den Transport gefaltet und für den Betrieb entfaltet werden. Üblicherweise werden die Verteilermastarme hydraulisch gefaltet und entfaltet, wobei an den Verteilmastarme entsprechende Anschlussstellen für Hydraulikzylinder vorgesehen sind.

Die Verteilermastarme sind nach dem Stand der Technik beispielsweise in geschweißter Stahlblechkastenbauweise mit zwei Gurtblechen und zwei Stegblechen, seltener auch aus zu einem Kasten geschweißten U-Profilen, gefertigt.

Bei Verteilermastarmen in Stahlkastenbauweise treten hohe lokale Spannungen in den Ecken wegen zusätzlicher Torsionsbelastung, etwa durch Armkröpfungen oder die außermittig angebrachte Förderleitung auf. Bei geschweißten Stahlblechkästen befinden sich Schweißnähte in den höher belasteten Ecken, die eine reduzierte Belastbarkeit des Stahlblechkastens bewirken.

Den hohen Spannungen in den Ecken eines Stahlblechkastenprofils kann z.B. durch stärkere Seitenbleche entgegengewirkt werden. Dies erhöht die Verteilermastarmmassen unverhältnismäßig. Ebenso ist das Material außerhalb der Ecken nur wenig ausgelastet und damit teilweise überflüssig. Weiterhin kann die Ecke mit dem Seitenblech einteilig und rund ausgeführt sein, sodass die Schweißnaht in Richtung niedrigbelasteter Verteilermastarmbereiche, z.B. in die neutrale Faser wandert. Allerdings kann eine solche Ecke gegenüber dem Seitenblech aus Wirtschaftlichkeitsgründen in der Wandstärke nicht unterschiedlich sein, wodurch die Ecke auch eine geringe Steifigkeit aufweist. Verteilermastarme mit Seitenwänden und an den Ecken der Tragstruktur angeordneten Trägerprofilen sind z.B. aus DE 23 17 595 A1, JP 2004 124357 A, WO 2015/032049 A1, WO 2021/179546 A1 oder DE 202 18 877 U1 bekannt.

Vor diesem Hintergrund liegt der vorliegenden Erfindung die Aufgabe zugrunde, einen gegenüber dem oben genannten Verteilermastarm, insbesondere im Hinblick auf Wirtschaftlichkeit und Leichtbau, verbesserten Verteilermastarm bereitzustellen. Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass die Tragstruktur ferner mindestens ein Trägerprofil umfasst, wobei mindestens zwei Seitenwände an dem Trägerprofil angeordnet sind, wobei das Trägerprofil in mindestens einer Ecke der Tragstruktur angeordnet ist.

Die Seitenwände können Seitenbleche sein oder weitere Trägerprofile aufweisen oder daraus bestehen.

Die Tragstruktur kann ein Kastenprofil umfassen.

Vorzugsweise ist vorgesehen, dass das Trägerprofil ein Rohr oder mehrere Rohre umfasst oder aus einem Rohr oder aus mehreren Rohren besteht.

Erfindungsgemäß ist vorgesehen, dass das Trägerprofil der Länge nach abschnittweise eine unterschiedliche Wandstärke und oder einen unterschiedlichen Durchmesser aufweist.

Vorzugsweise ist vorgesehen, dass die Seitenbleche miteinander und/oder mit dem Trägerprofil stoffschlüssig und/oder kraftübertragend verbunden sind.

Vorzugsweise ist vorgesehen, dass das Trägerprofil ein Rohrsegment, eine Stange und/oder ein Vollprofil umfasst oder ist.

Vorzugsweise ist vorgesehen, dass das Trägerprofil eine längliche Form aufweist, wobei sich das Trägerprofil über mehr als die Hälfte oder über mehr als drei Viertel der Gesamtlänge oder über die Gesamtlänge des Verteilermastarms erstreckt.

Vorzugsweise ist vorgesehen, dass die Tragstruktur vier Seitenwände umfasst, wobei die Seitenwände in Form eines Hohlkastens angeordnet sind, wobei in jeder oder mindestens einer Ecke des Hohlkastens ein Trägerprofil angeordnet ist.

Vorzugsweise ist vorgesehen, dass die Tragstruktur, die Seitenwände und/oder das Trägerprofil mindestens eine Biegung oder einen Knick aufweist.

Vorzugsweise ist vorgesehen, dass eine Seitenwand in Bezug auf das Trägerprofil nicht weiter in das Innere der Tragstruktur verschoben angeordnet ist, als bis zu einer Anordnung bei der im Querschnitt gesehen eine gedachte Mittellinie zwischen einer äußeren und inneren Wandung der Seitenwand durch den Mittelpunkt des Trägerprofils verläuft.

Von der Erfindung ist allerdings auch eine Anordnung umfasst, bei der mindestens eine Seitenwand in Bezug auf das Trägerprofil weiter innen angeordnet ist.

Die Erfindung betrifft auch eine Betonpumpe, insbesondere mobile Betonpumpe, mit einem erfindungsgemäßen Verteilermastarm.

In anderen Worten kann der Verteilermastarm in Kastenbauweise seitlich angeordnete Bleche und Rohre umfassen, die sich an einer oder mehreren Ecken eines Kastenprofils befinden. Die Rohre können einteilig oder zu einem Rohr zusammengesetzt sein und die Seitenbleche sind vorzugsweise miteinander und/oder mit den Rohren stoffschlüssig und kraftübertragend verbunden. Die Seitenbleche sind vorzugsweise miteinander und/oder mit den Rohren stoffschlüssig und kraftübertragend verbunden. Die Rohre können der Länge nach abschnittweise eine unterschiedliche Wandstärke und oder einen unterschiedlichen Durchmesser aufweisen. Es können statt der Rohre auch Stangen als Vollprofil eingesetzt sein. Die Seitenbleche können auch durch weitere Rohre bzw. Trägerprofile ersetzt sein.

Der Verteilermastarm kann auch eine als Biegeträger dienende Konstruktion in Kastenbauweise ohne und vor allem mit der Biegung untergeordneter Torsionsbelastung sein.

Die Rohre an der jeweiligen Ecke zweier Seitenbleche des Kastenprofils können die Spannungen aufgrund der Form und der variablen Materialstärke an der benötigten Stelle vorzugsweise deutlich senken. Damit kann auch die Materialstärke der Seitenbleche des Kastenprofils geringer werden, so dass vorzugsweise die Materialauslastung des ganzen Verteilermastarms steigt und dessen Masse sinkt. Die Schweißnähte liegen vorzugsweise in weniger belasteten Bereichen abseits der Ecken. Geschlossene Rohre weisen vorzugsweise einen höheren Torsionswiderstand gegenüber geschlitzten oder offenen Rohrprofilen auf. Weiterhin leisten geschlossene Rohre vorzugsweise mehr Widerstand gegen Biegedrillknicken und Torsion.

Nach dem Stand der Technik sind Rohre in unterschiedlichster Materialgüte verfügbar sowie in gebogener Ausführung wirtschaftlich herstellbar, sodass damit auch gekröpfte Verteilermastarme hergestellt werden können.

Vorzugsweise kann ein zwecks gezieltem Materialeinsatz eingebrachtes Rohrsegment in der Ecke eingesetzt sein, wobei das Kastenprofil aus Wirtschaftlichkeitsgründen vorzugsweise keine wesentliche Krümmung aufweisen sollte.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine perspektivische Ansicht einer Ausführungsform eines Verteilermastarms.
- Fig. 2:: ein Querschnitt einer Ausführungsform eines Verteilermastarms.
- Fig. 3:: ein Querschnitt einer Ecke einer Ausführungsform eines Verteilermastarms.
- Fig. 4:: zwei Querschnitte jeweils einer Ecke einer Ausführungsform eines Verteilermastarms.

In Fig. 1 ist ein Verteilermastarm 1 mit Rohren 3 als Trägerprofile und Seitenblechen 4 als Seitenwände dargestellt. Der Verteilermastarm 1 weist eine leicht geschwungene Form auf. Der Verteilermastarm 1 weist ein Kastenprofil als Tragstruktur auf.

Fig. 2 zeigt den Aufbau eines Kastenprofils 2 als Tragstruktur. In jeder Ecke 4 des Kastenprofils 2 ist ein Rohr 3 angeordnet. Zwischen zwei Rohren 3 ist ein Seitenblech 4 angeordnet.

In einer oder in allen Ecken 5 eines Kastenprofils 2 bzw. einer Tragstruktur kann auch ein Rohrsegment 6 an Stelle eines Rohres 3 angeordnet sein, wie dies aus Fig. 3 hervorgeht.

Fig. 4 zeigt zwei mögliche Extremfälle der Anordnung eine Seitenwand in Form eines Seitenblechs 4 in Bezug auf das Trägerprofil in Form eines Rohrs 3 in einer Ecke 5 der Tragstruktur. Das Seitenblech 4 ist dabei nicht weiter in das Innere der Tragstruktur verschoben angeordnet, als bis zu einer Anordnung bei der im Querschnitt gesehen eine gedachte Mittellinie zwischen einer äußeren und inneren Wandung des Seitenblechs 4 durch den Mittelpunkt des Trägerprofils bzw. des Rohrs 3 verläuft. Eine solche Anordnung zeigt die rechte Ansicht der Fig. 4.

Das Seitenblech 4 bzw. die Seitenwand kann auch ganz außen in Bezug auf das Trägerprofil angeordnet sein, so dass die äußere Wandung bündig mit dem Trägerprofil bzw. dem Rohr 3 abschließt.

### Bezugszeichenliste

1 Verteilermastarm
2 Kastenprofil
3 Rohr
4 Seitenblech
5 Ecke
6 Rohrsegment

## Patentansprüche

1. Verteilermastarm (1) für eine Betonpumpe, insbesondere mobile Betonpumpe, wobei der Verteilermastarm (1) eine Tragstruktur mit mindestens zwei Seitenwänden umfasst, wobei die Tragstruktur ferner ein Trägerprofil umfasst, wobei mindestens zwei Seitenwände an dem Trägerprofil angeordnet sind, wobei das Trägerprofil in einer Ecke (5) der Tragstruktur angeordnet ist, **dadurch gekennzeichnet, dass** das Trägerprofil der Länge nach abschnittweise eine unterschiedliche Wandstärke und / oder einen unterschiedlichen Durchmesser aufweist.

2. Verteilermastarm nach Anspruch 1, **dadurch gekennzeichnet, dass** das Trägerprofil ein Rohr (3) oder mehrere Rohre (3) umfasst oder aus einem Rohr (3) oder aus mehreren Rohren (3) besteht.

3. Verteilermastarm (1) nach einem der vorhergehenden Ansprüche, **dadurch gekennzeichnet, dass** die Seitenbleche (4) miteinander und/oder mit dem Trägerprofil stoffschlüssig und/oder kraftübertragend verbunden sind.

4. Verteilermastarm nach einem der vorhergehenden Ansprüche, **dadurch gekennzeichnet, dass** das Trägerprofil ein Rohrsegment, eine Stange und/oder ein Vollprofil umfasst oder ist.

5. Verteilermastarm (1) nach einem der vorhergehenden Ansprüche, **dadurch gekennzeichnet, dass** das Trägerprofil eine längliche Form aufweist, wobei sich das Trägerprofil über mehr als die Hälfte oder über mehr als drei Viertel der Gesamtlänge oder über die Gesamtlänge des Verteilermastarms (1) erstreckt.

6. Verteilermastarm (1) nach einem der vorhergehenden Ansprüche, **dadurch gekennzeichnet, dass** die Tragstruktur vier Seitenwände umfasst, wobei die Seitenwände in Form eines Hohlkastens angeordnet sind, wobei in jeder oder mindestens einer Ecke (5) des Hohlkastens ein Trägerprofil angeordnet ist.

7. Verteilermastarm (1) nach einem der vorhergehenden Ansprüche, **dadurch gekennzeichnet, dass** die Tragstruktur, die Seitenwände und/oder das Trägerprofil mindestens eine Biegung oder einen Knick aufweist.

8. Verteilermastarm (1) nach einem der vorhergehenden Ansprüche, **dadurch gekennzeichnet, dass** eine Seitenwand in Bezug auf das Trägerprofil nicht weiter in das Innere der Tragstruktur verschoben angeordnet ist, als bis zu einer Anordnung bei der im Querschnitt gesehen eine gedachte Mittellinie zwischen einer äußeren und inneren Wandung der Seitenwand durch den Mittelpunkt des Trägerprofils verläuft.

9. Betonpumpe, insbesondere mobile Betonpumpe, mit einem Verteilermastarm (1) nach einem der vorhergehenden Ansprüche.

## Claims

1. Distribution mast arm (1) for a concrete pump, in particular a mobile concrete pump, wherein the distribution mast arm (1) comprises a supporting structure with at least two side walls, wherein the supporting structure further comprises a support profile, wherein at least two side walls are arranged on the support profile, wherein the support profile is arranged in a corner (5) of the supporting structure, **characterised in that** the support profile has a different wall thickness and/or a different diameter in sections along its length.

2. Distribution mast arm according to claim 1, **characterised in that** the support profile comprises a tube (3) or a plurality of tubes (3) or consists of a tube (3) or a plurality of tubes (3).

3. Distribution mast arm (1) according to one of the preceding claims, **characterised in that** the side plates (4) are connected to each other and/or to the support profile in a materially locking and/or force-transmitting manner.

4. Distribution mast arm according to one of the preceding claims, **characterised in that** the support profile comprises or is a pipe segment, a rod and/or a solid profile.

5. Distribution mast arm (1) according to one of the preceding claims, **characterised in that** the support profile has an elongated shape, wherein the support profile extends over more than half or more than three quarters of the total length or over the total length of the distribution mast arm (1).

6. Distribution mast arm (1) according to one of the preceding claims, **characterised in that** the supporting structure comprises four side walls, wherein the side walls are arranged in the form of a hollow box, wherein a support profile is arranged in each or at least one corner (5) of the hollow box.

7. Distribution mast arm (1) according to one of the preceding claims, **characterised in that** the supporting structure, the side walls and/or the support profile have at least one bend or a kink.

8. Distribution mast arm (1) according to one of the preceding claims, **characterised in that** a side wall is arranged no further into the interior of the support structure in relation to the support profile than up to an arrangement in which, viewed in cross-section, an imaginary centre line between an outer and inner wall of the side wall runs through the centre of the support profile.

9. Concrete pump, in particular a mobile concrete pump, having a distribution mast arm (1) according to one of the preceding claims.

## Revendications

1. Bras (1) de mât de distribution pour une pompe à béton, en particulier une pompe à béton mobile, dans lequel le bras (1) de mât de distribution comprend une structure porteuse avec au moins deux parois latérales, dans lequel la structure porteuse comprend en outre un profil de support, dans lequel au moins deux parois latérales sont disposées sur le profil de support, dans lequel le profil de support est disposé dans un coin (5) de la structure porteuse, **caractérisé en ce que** le profil de support présente selon la longueur par endroits une épaisseur de paroi différente et/ou un diamètre différent.

2. Bras de mât de distribution selon la revendication 1, **caractérisé en ce que** le profil de support comprend un tube (3) ou plusieurs tubes (3) ou est constitué d'un tube (3) ou de plusieurs tubes (3).

3. Bras (1) de mât de distribution selon l'une quelconque des revendications précédentes, **caractérisé en ce que** les tôles latérales (4) sont reliées les unes aux autres et/ou sont reliées par liaison de matière et/ou par transmission de force au profil de support.

4. Bras de mât de distribution selon l'une quelconque des revendications précédentes, **caractérisé en ce que** le profil de support comprend ou est un segment tubulaire, une barre et/ou un profil plein.

5. Bras (1) de mât de distribution selon l'une quelconque des revendications précédentes, **caractérisé en ce que** le profil de support présente une forme allongée, dans lequel le profil de support s'étend sur plus de la moitié ou sur plus de trois quarts de la longueur totale ou sur la longueur totale du bras (1) de mât de distribution.

6. Bras (1) de mât de distribution selon l'une quelconque des revendications précédentes, **caractérisé en ce que** la structure porteuse comprend quatre parois latérales, dans lequel les parois latérales sont disposées sous la forme d'un caisson creux, dans lequel un profil de support est disposé dans chaque ou dans au moins un coin (5) du caisson creux.

7. Bras (1) de mât de distribution selon l'une quelconque des revendications précédentes, **caractérisé en ce que** la structure porteuse, les parois latérales et/ou le profil de support présentent au moins une courbure ou un coude.

8. Bras (1) de mât de distribution selon l'une quelconque des revendications précédentes, **caractérisé en ce qu'**une paroi latérale n'est pas disposée par rapport au profil de support de manière déplacée plus loin à l'intérieur de la structure porteuse que jusqu'à une disposition, dans laquelle, vue dans la section transversale, une ligne médiane imaginaire entre une paroi extérieure et une paroi intérieure de la paroi latérale s'étend à travers le centre du profil de support.

9. Pompe à béton, en particulier pompe à béton mobile, avec un bras (1) de mât de distribution selon l'une quelconque des revendications précédentes.
